# DEMANDE DE BREVET EUROPEEN

(11) **EP 0 018 299 A2**
(43) Date de publication de la demande: **29.10.1980**
(21) Numéro de dépôt: 80400546.0
(22) Date de dépôt: 22.04.1980
(51) Int. Cl.: A47K 3/22

(54) **Ecran anti-éclaboussant rigide pour baignoires et bacs à douches**

(30) Priorité: 23.04.1979 FR 7910179
(71) Demandeur: Servaux, Pierre, F-92270 Bois-Colombes (FR)
(72) Inventeur: Servaux, Pierre, F-92270 Bois-Colombes (FR)
(74) Mandataire: Bruder, Michel

(57) **Abrégé**

Un écran anti-éclaboussant rigide pour baignoires et bacs de douches est constitué par un panneau s'étendant verticalement à partir du bord supérieur de la baignoire ou du bac de douches.

Pour ménager un espace accru pour les mouvements de l'utilisateur, le panneau (1) présente, sur la presque totalité de sa surface, un alvéole (1a) en saillie vers l'extérieur et s'étendant sensiblement du bord inférieur au bord supérieur du panneau.

## Description

La présente invention concerne un écran anti-éclaboussant rigide pour baignoires et bacs de douches.

Les écrans anti-éclaboussants de ce genre qui sont connus actuellement sont constitués par des panneaux verticaux rectangulaires, en verre ou matière plastique, qui s'étendent à la verticale du bord supérieur d'une baignoire ou d'un bac de douches. Ces panneaux qui sont plans sont montés soit fixes soit encore mobiles à pivotement ou à coulissement.

Du fait que ces panneaux plans s'étendent à la verticale du bord d'une baignoire ou d'un bac de douches, ils limitent sensiblement l'espace disponible pour l'utilisateur, ce qui se traduit par une gêne déplaisante quantà.l'amplitude des mouvements possibles. Il risque en effet de se heurter par ses bras, ses jambes ou sa tête contre l'écran en place.

La présente invention vise essentiellement à remédier à cet inconvénient en procurant un écran anti-éclaboussant rigide bon marché à fabriquer, aisé à mettre en place et ménageant un espace accru pour les mouvements de l'utilisateur.

A cet effet cet écran anti-éclaboussant rigide pour baignoires et bacs de douches, constitué par au moins un panneau s'étendant verticalement à partir du bord supérieur de la baignoire ou du bac de douches, est caractérisé en ce que ce panneau présente, sur une grande partie de sa surface, un alvéole en saillie vers l'extérieur s'étendant sensiblement du bord inférieur au bord supérieur du panneau.

Suivant une caractéristique complémentaire de l'invention l'alvéole est réalisé de préférence par thermoformage d'une feuille de matière plastique.

Le panneau présentant l'alvéole en saillie vers l'extérieur peut être monté fixe ou encore mobile.

Du fait de sa réalisation par thermoformage l'écran suivant l'invention peut être réalisé en éléments normalisés de grande série et d'un prix de revient très réduit.

On décrira ci-après, à titre d'exemples non limitatifs, diverses formes d'exécution de la présente invention en référence au dessin annexé sur lequel :
La figure 1 est une vue en coupe verticale d'un écran anti-éclaboussant rigide monté à l'aplomb du bord supérieur longitudinal d'une baignoire.
La figure 2 est une vue en élévation de l'écran de la figure 1.
La figure 3 est une vue en coupe horizontale faite suivant la ligne III-III de la figure 1.
Les figures 4, 5 et 6 sont des vues en coupe verticale de variantes d'exécution de l'écran anti-éclaboussant rigide suivant l'invention.
La figure 7 est une vue en coupe horizontale schématique illustrant un dispositif d'articulation de l'écran.
La figure 8 est une vue en coupe verticale d'un écran anti-éclaboussant rigide monté à l'aplomb d'un bord supérieur d'un bac de douches.
Les figures 9 à 13 sont des vues en coupe horizontale de diverses variantes d'exécution d'un écran anti-éclaboussant pour bac de douches.

L'écran anti-éclaboussant représenté sur les figures 1 à 3 comprend un panneau vertical rectangulaire 1 qui est monté à l'aplomb du bord supérieur longitudinal 2 d'une baignoire 3. Ce panneau 1 peut être monté fixe ou bien encore, ainsi qu'il est représenté sur le dessin,coulissant le long du bord 2. A cet effet il est suspendu à une traverse supérieure horizontale 4 sous laquelle il peut être déplacé grâce à la prévision d'organes de roulement ou de glissement appropriés.

Suivant l'invention le panneau 1 rigide, qui est de préférence réalisé en matière plastique, présente, sur la presque totalité de sa surface, un alvéole la bombé vers l'extérieur et qui s'étend sensiblement du bord inférieur au bord supérieur du panneau 1.

La prévision de cet alvéole la permet de réserver à l'utilisateur, entre le mur 5 et le panneau 1, une largeur a à mi-hauteur de l'alvéole bombé la qui est nettement supérieure à la distance b qui s'étend entre le mur 5 et les zones marginales planes du panneau 1 qui entourent l'alvéole centrale bombé la, à savoir les zones supérieures lb et inférieure lc et les deux zones latérales ld et le. De ce fait l'utilisateur dispose, pour ses mouvements sous la douche, d'une zone de surface nettement accrue par rapport au cas où l'écran anti-éclaboussant est constitué par un panneau rigide totalement plan.

En élévation l'alvéole la peut avoir toute forme appropriée. Ainsi qu'il apparat! sur la figure 2 sa base, c'est-à-dire le contour par lequel il se raccorde aux faces marginales planes lb, lc, ld, le, peut avoir la forme d'un rectangle à angles arrondis, d'un cercle, d'un polygone etc... L'alvéole la lui-même peut être constitué par une surface sphérique en totalité ou en partie, cylindrique ou de toute autre forme.

L'écran anti-éclaboussant 1 peut être utilisé seul ou bien conjointement avec un panneau auxiliaire plan 6 articulé au précédent autour d'un axe vertical 7 de manière à pouvoir être éventuellement rabattu suivant le tracé indiqué en trait mixte sur la figure 3.

Les figures 4, 5, 6 illustrent, à titre non limitatif,diverses formes que peut prendre par exemple la section droite de l'alvéole dans un plan vertical médian. Dans le cas du panneau 21 représenté sur la figure 4 l'alvéole 21a présente une section droite verticale en forme de trapèze isocèle autrement dit la face délimitant l'alvéole vers l'extérieur est plane et verticale.

Dans la forme d'exécution illustrée sur la figure 5 le panneau 31 comprend un alvéole 31a en forme de dôme dont la calotte a été supprimée et remplacée par une partie bombée 31b à convexité tournée vers l'intérieur.

Dans le cas de la forme d'exécution représentée sur la figure 6 le panneau 41 comporte un alvéole 41a délimité par une face plane elle-même bordée en haut et en bas par des nervures 41b et 41c en saillie vers l'extérieur.

La figure 7 illustre un mode de réalisation d'un dispositif d'articulation du panneau 1 au-dessus d'une baignoire 3. Le panneau auxiliaire 6 sur lequel est articulé le panneau 1 autour d'un axe vertical 7, est lui-même monté à pivotement autour d'un axe vertical 8 porté par le mur 5. Il s'agit dans ce cas d'une baignoire d'angle et l'axe de pivotement 8 est situé à une distance x du sommet de l'angle qui est sensiblement égale à la largeur du panneau 1. En position de non utilisation le panneau auxiliaire 6 est replié complètement à plat contre le mur 5 et le panneau 1 comportant l'alvéole la est appliqué sur le précédent si bien que l'ensemble présente un encombrement très réduit par rapport au mur. En position d'utilisation le panneau auxiliaire 6 s'étend transversalement au-dessus de la baignoire, ainsi qu'il est indiqué en tirets tandis que le panneau 1 se trouve lui situé au-dessus du bord longitudinal de la baignoire, les deux panneaux 1 et 6 formant alors entre eux un angle droit.

La figure 8 illustre un écran anti-éclaboussant 9 utilisé avec un bac à douches 10. Cet écran anti-éclaboussant 9 est constitué par un panneau de matière plastique rigide thermoformé présentant, sur la plus grande partie de sa surface, un alvéole 9a bombé vers l'extérieur, comme le panneau 1.

Les figures 9 à 13 illustrent divers modes d'utilisation et de montage de l'écran anti-éclaboussant.

Sur la figure 9 l'écran anti-éclaboussant 9 est monté fixe et est perpendiculaire à un ensemble de deux portillons 11, 12 articulés entre eux autour d'un axe vertical 13, le portillon 12 étant lui-même articulé sur le mur autour d'un.axe vertical 14. Ces deux portillons 11, 12 se replient l'un sur l'autre et contre le mur pour donner accès à l'intérieur du bac à douches. Pour assurer un raccordement satisfaisant avec le portillon 11, le panneau 9 est avantageusement pourvu d'un rebord d'équerre 9b contre lequel vient prendre appui le portillon mobile 11 lorsque l'ensemble est fermé.

Dans la variante d'exécution illustrée sur la figure 10 le panneau 9 présentant l'alvéole thermoformé 9a est monté fixe et à son extrémité est articulé, autour d'un axe vertical 15, un portillon 16 qui peut être replié vers l'intérieur dans le sens de la flèche sur la figure 10. Ce portillon 16 s'étend sensiblement sur la moitié de la distance entre le panneau fixe 9 et le mur et un autre portillon 17, articulé sur le mur autour d'un axe vertical 18, assure la fermeture de l'autre moitié de cette distance.

Dans la variante d'exécution illustrée sur la figure 11 l'écran anti-éclaboussant est constitué de deux panneaux sensiblement identiques 19 et 20 s'étendant à partir des deux murs formant un angle. L'un des panneaux 20 qui présente un alvéole bombé 20a est monté fixe tandis que l'autre panneau 19, présentant également un alvéole bombé 19a, est articulé sur le mur autour d'un axe vertical 21. A son extrémité mobile il présente un bord d'équerre 19b qui peut venir se plaquer contre la zone marginale externe plane 20b de l'autre panneau fixe 20, assurant ainsi une bonne jonction entre les deux panneaux.

Sur la figure 12 est représentée une variante d'exécution de l'écran anti-éclaboussant de la figure 11. Dans ce cas le panneau 19 pourvu de son rebord 19b est fixe tandis que l'autre panneau 20 est monté mobile de manière à pouvoir effectuer un mouvement de rotation l'amenant à venir se plaquer contre le panneau fixe 19, ainsi qu'il est indiqué en trait mixte. Ce mouvement peut être obtenu en prévoyant sur le bord supérieur du panneau 20 deux galets 22, 23 roulant respectivement dans deux glissières à angle droit de manière à assurer le guidage du panneau 20. On a représenté sur la figure 12, en tirets, une position intermédiaire que prend le panneau 20 au cours de ce mouvement.

La figure 13 représente une autre variante d'exécution dans laquelle l'écran anti-éclaboussant 24 pour bac de douches 10 est constitué par deux panneaux perpendiculaires 25, 26 sur lesquels sont respectivement formés des alvéoles 25a et 26a. Les deux panneaux 25 et 26 se raccordent par des bords 27 se chevauchant. Les deux panneaux 25 et 26 sont articulés sur le mur respectivement autour d'axes verticaux 28 et 29.

## Revendications

1. Ecran anti-éclaboussant rigide pour baignoires et bacs de douches, constitué par au moins un panneau s'étendant verticalement à partir du bord supérieur de la baignoire ou du bac de douche, caractérisé en ce que ce panneau(1)présente, sur la presque totalité de sa surface un alvéole(1a)en saillie vers l'extérieur et s'étendant sensiblement du bord inférieur au bord supérieur du panneau, cet alvéole délimitant à l'intérieur un espace important facilitant les mouvements de l'utilisateur.

2. Ecran suivant la revendication 1, caractérisé en ce que l'alvéole(1a) est réalisé par un thermoformage d'une feuille de matière plastique.

3. Ecran suivant l'une quelconque des revendications 1 et 2, caractérisé en ce que l'alvéole(1a)formé dans un panneau (1) rectangulaire délimite autour de lui des zones marginales planes supérieure(1b), inférieure(1c)et latérales (1d ;7.e)etpar lesquelles il se raccorde aux bords respectifs du panneau.

4. Ecran suivant l'une quelconque des revendications 1 à 3, caractérisé en ce que l'alvéole en saillie vers l'extérieur présente une section droite verticale à profil polygonal notamment en forme de trapèze, ou courbe à convexité tournée totalement ou partiellement vers l'extérieur.

5. Ecran suivant l'une quelconque des revendications 1 à 4, caractérisé en ce que le panneau(1)présentant l'alvéole en saillie(1a)est articulé, autour d'un axe vertical(8), sur un mur (5).

6. Ecran suivant l'une quelconque des revendications 1 à 4, adapté plus particulièrement à un bac de douches placé dans l'angle formé par deux murs, caractérisé en ce qu'il comporte un panneau (9) présentant un alvéole (9a), fixé perpendiculairement à un mur, et deux portillons mobiles(11, 12)articulés entre eux autour d'un axe vertical (13), l'un de ces portillons (12) étant articulé sur l'autre mur autour d'un autre axe vertical (14), le panneau fixe (9) présentant l'alvéole(9a) comportant un rebord d'équerre (9b) assurant le raccordement avec le portillon mobile (11).

7. Ecran suivant l'une quelconque des revendications 1 à 4 adapté à un bac de douches placé dans l'angle formé par deux murs, caractérisé en ce qu'il comporte un panneau (9) présentant un alvéole (9a), fixé perpendiculairement à l'un des murs et à l'extrémité duquel est articulé, autour d'un axe vertical (15), un portillon (16) et en ce qu'un autre portillon (17) se raccordant au précédent est articulé, à son extrémité, sur l'autre mur autour d'un axe vertical (18).

8. Ecran suivant l'une quelconque des revendications 1 à 4 appliqué à un bac de douches placé dans l'angle formé par deux murs, caractérisé en ce qu'il comporte deux panneaux(19, 20) présentant respectivement des alvéoles(19a, 20a),1'un de ces panneaux (20) étant fixé perpendiculairement à un mur tandis que l'autre panneau (19) est articulé, autour d'un axe vertical (21), sur l'autre mur, cet autre panneau présentant, à son extrémité mobile, un rebord d'équerre (19b) assurant le raccordement avec la partie marginale (20b) du premier panneau fixe (20).

9. Ecran suivant l'une quelconque des revendications 1 à 4 appliqué à un bac de douches placé dans l'angle formé par deux murs, caractérisé en ce qu'il comprend deux panneaux (19, 20) présentant respectivement des alvéoles (19a, 20a), l'un de ces panneaux (19) étant monté fixe perpendiculairement à l'un des murs tandis que l'autre panneau (20) est monté mobile de manière à effectuer un mouvement voisin d'une rotation autour d'un axe, ce panneau portant sur son bord supérieur deux galets (22, 23) se déplaçant respectivement dans deux glissières perpendiculaires aux deux murs, de manière que le panneau mobile (20) puisse venir se placer en totalité dans le panneau fixe (9).

10. Ecran suivant l'une quelconque des revendications 1 à 4 appliqué à un bac de douches placé dans l'angle formé par deux murs, caractérisé en ce qu'il comporte deux panneaux perpendiculaires (25, 26) comportant respectivement des alvéoles (25a; 26a) et respectivement articulés sur les murs autour d'axes verticaux (28, 29), les deux panneaux se raccordant par des bords (27) se chevauchant.
